# EUROPÄISCHE PATENTSCHRIFT

(11) **EP 0 450 361 B1**
(45) Veröffentlichungstag und Bekanntmachung des Hinweises auf die Patenterteilung: **22.05.1996**
(21) Anmeldenummer: 91103938.6
(22) Anmeldetag: 14.03.1991
(51) Int. Cl.: D01H 5/88

(54) **Streckwerk mit mindestens einer Riemchen-Verzugszone**
Drafting arrangement with at least one drafting apron
Système d'étirage avec au moins un manchon d'étirage

(30) Priorität: 06.04.1990 CH 1175/90
(43) Veröffentlichungstag der Anmeldung: 09.10.1991
(73) Patentinhaber: MASCHINENFABRIK RIETER AG, CH-8406 Winterthur (CH)
(72) Erfinder: Solenthaler, Jürg, CH-9500 Wil (CH); Stalder, Herbert, Dr., CH-8483 Kollbrunn (CH)

(56) Entgegenhaltungen:
- DE-A- 2 750 416
- DE-B- 1 115 160
- DE-B- 1 144 160
- DE-B- 1 176 532

## Beschreibung

Die Erfindung betrifft ein Streckwerk einer Spinnmaschine, zumindest bestehend aus einer Riemchenverzugszone nach dem Oberbegriff des Patentanspruchs 1 bzw. 2.

Ein solches Streckwerk ist aus der DE 11 44 160 bekannt. Das Faserband läuft aus der Klemmzone zwischen Unterriemchen und Oberriemchen über eine vergleichsweise grosse Strecke ungeführt in den Klemmspalt des Ausgangswalzenpaares, wobei sich einzelne Fasern aus dem verstreckten Band lösen können.

Der Erfindung liegt die Aufgabe zugrunde, ein Streckwerk der obengenannten Art derart zu verbessern, dass die Faserführung zwischen den beiden Riemchen wesentlich präziser wird und das Streckwerk für das sog. Bandspinnen besonders geeignet ist.

Diese Aufgabe wird durch die Merkmale der Patentansprüche 1 und 2 gelöst.

Die Erfindung hat den grossen Vorteil, dass die zweite Klemmfläche eine enge und präzise Faserführung in das Ausgangswalzenpaar der Riemchenverzugszone bewirkt. Wichtig ist, dass das erfindungsgemässe Riemchenstreckwerk keinen Anschlag zwischen Riemchenkäfig und dem Führungselement für das Unterriemchen aufweist. Weitere Vorteile der Erfindung folgen aus der nachstehenden Beschreibung. Dort wird die Erfindung anhand eines in der Zeichnung näher erläuterten Beispieles erklärt. Es zeigt:
- Fig. 1: eine erste Anordnung des Oberriemchenkäfigs in einer Riemchenverzugszone und
- Fig. 2: eine zweite Anordnung des Oberriemchenkäfigs in derselben Riemchenverzugszone.

In Fig. 1 zeigt eine Riemchenverzugszone 1 mit Eingangswalzen 2 und 3 und Ausgangswalzen 4 und 5. Ein Unterriemchen 6 wird über die Unterwalze 2 angetrieben und durch ein dem Ausgangswalzenpaar 4,5 zugewandtes Führungselement 7 und eine Umlenkrolle 8 geführt. Ein Oberriemchen 9 wird über der Oberwalze 3 und um einen Riemchenkäfig 10 (nur andeutungsweise dargestellt) herumgeführt. Der Käfig 10 wird mittels einer Feder 11 gegen das Führungselement 7 gedrückt, wobei die Feder gegen das Maschinengestell 12 abgestützt ist. Das Führungselement 7 weist in der Berührungszone der beiden Riemchen 6 und 9 eine Stufe 13 auf und eine dem Ausgangswalzenpaar 4,5 zugewandte Kante 14 auf. Das Ende des Oberriemchenkäfigs 10 ist nun vorstehend über der Kante 14 des Führungselementes 7 angeordnet, so dass eine zweite Klemmfläche neben der Klemmlinie zwischen den Walzen 2 und 3 entsteht. Der Abstand zwischen dieser Klemmlinie und der Klemmfläche soll so gewählt werden, dass er kleiner oder höchstens gleich der zu verarbeitenden mittleren Stapelfaserlänge ist. Die Enden 15 des Käfigs 10 und die Kante 14 sind beide abgerundet, damit eine zu grosse Reibung mit den Riemchen 6 und 9 verhindert wird.

In Fig. 2 ist dieselbe Riemchenverzugszone 1 dargestellt, wobei hier der Oberriemchenkäfig 10 in die Stufe 13 des Führungselementes 7 gedrückt wird. Das Oberriemchen 9' ist dazu kürzer als das Oberriemchen 9 in Fig. 1.

Bei der Ausführungsvariante nach Fig. 1 bewirkt die Stufe 13 eine gewisse Entspannung des Unterriemchens 6 im Bereich des Führungselementes 7. Dadurch wird die zweite Klemmfläche im Bereich der Kante 14 genau definiert. Bei der Ausführungsvariante nach Fig. 2 wird diese zweite Klemmfläche im Bereich der Stufe 13 festgelegt. Es wird eine präzise Faserführung gewährleistet, wobei das Faserband eher zur Unterwalze 5 gerichtet ist und durch eine Art Umschlingung um diese Walzen eine zusätzliche Führung erfährt. Das Ende 15 des Oberriemchenkäfigs 10 ist dazu so nahe wie möglich zur unteren Walze 5 (Fig. 1) des Ausgangswalzenpaares angeordnet. Die Vorrichtung hat sich bewährt, insbesondere für eine Ringspinnmaschine, in der unverdrehtes Faserband versponnen wird. Jedoch ist das obengenannte Streckwerk ebenfalls geeignet für das bekannte Düsenspinnen.

## Patentansprüche

1. Streckwerk einer Spinnmaschine zumindest bestehend aus einer Riemchenverzugszone (1) mit einem Eingangswalzenpaar (2,3), einem Oberriemchen (9) und einem Unterriemchen (6), einem federbelasteten Oberriemchenkäfig (10), einem Führungselement (7) für das Unterriemchen (6) und einem Ausgangswalzenpaar (4,5), wobei das Führungselement (7) zumindest auf der dem Unterriemchen (6) zugewandten Seite eine stufenförmige Vertiefung (13) aufweist, dadurch gekennzeichnet, dass das Ende des Oberriemchenkäfigs (10) vorstehend über die dem Ausgangswalzenpaar (4,5) zugewandte Kante (14) des Führungselementes (7) direkt auf das Unterriemchen (6) drückend angeordnet ist, so dass neben der Klemmlinie des Eingangswalzenpaares (2,3) eine Klemmfläche unmittelbar nach der dem Ausgangswalzenpaar (4,5) zugewandten Kante (14) des Führungselementes (7) zwischen den beiden Riemchen (6,9) besteht (Fig. 1), und dass das Ende (15) des Oberriemchenkäfigs (10) so nahe wie möglich zur unteren Walze (5) angeordnet ist, so dass das Faserband eher zur Unterwalze (5) hin gerichtet ist und durch eine Art Umschlingung dieser Walze (5) eine zusätzliche Führung erfährt.

2. Streckwerk einer Spinnmaschine zumindest bestehend aus einer Riemchenverzugszone (1) mit einem Eingangswalzenpaar (2,3), einem Oberriemchen (9) und einem Unterriemchen (6), einem federbelasteten Oberriemchenkäfig (10), einem weiteren Führungselement (7) für das Unterriemchen (6) und einem Ausgangswalzenpaar (4,5), wobei das Führungselement (7) zumindest auf der dem Unterriemchen zugewandten Seite eine stufenförmige Vertiefung (13) aufweist und das Oberriemchen (9) mittels des Riemenkäfigs (10) gegenüber der Vertiefung (13) direkt auf das gegenüberliegende Unterriemchen (6,9) drückend angeordnet ist, so dass neben der Klemmlinie des Eingangswalzenpaares (2,3) eine Klemmfläche unmittelbar nach der dem Ausgangswalzenpaar (4,5) zugewandten Kante (14) des Führungselementes (7) zwischen den beiden Riemchen (6,9) besteht (Fig. 1), dadurch gekennzeichnet, dass die dem Ausgangswalzenpaar (4,5) zugewandte Kante (14) des Führungselements (7) so nahe wie möglich zur unteren Walze (5) angeordnet ist (Fig.2), so dass das Faserband eher zur Oberwalze (4) gerichtet ist und durch eine Art Umschlingung um diese Walze eine zusätzliche Führung erfährt.

3. Streckwerk nach Ansprüch 2, dadurch gekennzeichnet, dass die dem Ausgangswalzenpaar (4,5) zugewandten Kanten (13;14) abgerundet sind und die Stufe (13) des Führungselementes (7) annähernd in dessen Mitte vorgesehen ist (Fig. 1,2).

4. Streckwerk nach einem der vorangehenden Ansprüche, dadurch gekennzeichnet, dass der Abstand zwischen der Klemmlinie des Eingangswalzenpaares (2,3) und der Klemmfläche zwischen dem Oberriemchenkäfig (10) und der Kante (13,14) des Führungselementes (7) kleiner oder höchstens gleich der mittleren Stapelfaserlänge ist (Fig. 1,2).

## Claims

1. A drafting arrangement of a spinning machine consisting at least of an apron drafting zone (1) with a pair of input rollers (2,3), a top apron (9) and a bottom apron (6), a spring-loaded top apron cradle (10), a guide element (7) for the bottom apron (6) and a pair of output rollers (4,5), with the guide element (7) being provided at least on the side facing the bottom apron (6) with a step-like recess (13), characterized in that the end of the top apron cradle (10) is arranged projecting over the edge (14) of the guide element (7) facing the pair of output rollers (4,5) and pressing directly on the bottom apron (6,9), so that adjacent to the nip line of the pair of input rollers (2,3) there exists a nip surface directly after the edge (14) of the guide element (7) facing the pair of output rollers (4,5) between the two aprons (6,9) (Fig. 1) and that the end (15) of the top apron cradle (10) is arranged as close as possible towards the lower roller (5) so that the sliver is directed more towards the lower roller (5) and is provided with additional guidance by a kind of looping around this roller (5).

2. A drafting arrangement of a spinning machine consisting at least of an apron drafting zone (1) with a pair of input rollers (2,3), a top apron (9) and a bottom apron (6), a spring-loaded top apron cradle (10), a further guide element (7) for the bottom apron (6) and a pair of output rollers (4,5), with the guide element (7) being provided at least on the side facing the bottom apron (6) with a step-like recess (13) and the top apron (9) is arranged pressing directly on the opposite bottom apron (6,9) by means of the apron cradle (10) towards the recess (13), so that adjacent to the nip line of the pair of input rollers (2,3) there exists a nip surface directly after the edge (14) of the guide element (7) facing the pair of output rollers (4,5) between the two aprons (6,9) (Fig. 1), characterized in that the edge (14) facing the pair of output rollers (4,5) is arranged as close as possible towards the lower roller (5) (Fig. 2), so that the sliver is directed more towards the upper roller (4) and is provided with additional guidance by a kind of looping around this roller.

3. A drafting arrangement as claimed in claim 2, characterized in that the edges (13;14) facing the pair of output rollers (4,5) are rounded off and the step (13) of the guide element (7) is provided approximately in its centre (Fig. 1,2).

4. A drafting arrangement as claimed in one of the preceding claims, characterized in that the distance between the nip line of the pair of input rollers (2,3) and the nip surface between the top apron cradle (10) and the edge (13,14) of the guide element (7) is smaller or not more than equal to the mean staple fibre length (Fig. 1,2).

## Revendications

1. Train d'étirage d'une machine à filer constitué par au moins une zone d'étirage à lanières (1), avec une paire de rouleaux d'entrée (2, 3), une lanière supérieure (9) et une lanière inférieure (6), une cage de lanières supérieures (10) chargée par ressort, un élément de guidage (7) pour la lanière inférieure (6), et une paire de rouleaux de sortie (4, 5), et où l'élément de guidage (7) possède un creux (13) à gradins, au moins sur le côté faisant face à la lanière inférieure (6),
caractérisé par le fait que
l'extrémité de la cage de lanières supérieures (10) est disposée en surplomb sur l'arete (14) de l'élément de guidage (7) faisant face à la paire de rouleaux de sortie (4, 5), et en pressant directement sur la lanière inférieure (6), de sorte que, en plus de la ligne de pinçage de la paire de rouleaux d'entrée (2, 3), une surface de pinçage est réalisée entre les deux lanières (6, 9), immédiatement après l'arête (14) de l'élément de guidage (7) faisant face a la paire de rouleaux de sortie (4, 5) (figure 1), et que l'extrémité (15) de la cage de lanières supérieures (10) est disposée le plus près possible vers le rouleau inférieur (5), de sorte que le ruban de fibres est plutôt dirigé vers le rouleau inférieur (5), et subit un guidage supplémentaire par une sorte d'enroulement autour de ce rouleau (5).

2. Train d'étirage d'une machine à filer constitué par au moins une zone d'étirage à lanières (1), avec une paire de rouleaux d'entrée (2, 3), une lanière supérieure (9) et une lanière inférieure (6), une cage de lanières supérieures (10) chargée par ressort, un autre élément de guidage (7) pour la lanière inférieure (6), et une paire de rouleaux de sortie (4, 5), et où l'élément de guidage (7) possède un creux (13) à gradins, au moins sur le côté faisant face à la lanière inférieure, et, par rapport au creux (13), la lanière supérieure (9) est disposée de façon à presser directement sur la lanière inférieure (6), à l'aide de la cage de lanières (10), de sorte que, en plus de la ligne de pinçage de la paire de rouleaux d'entrée (2, 3), une surface de pinçage est réalisée entre les deux lanières (6, 9), immédiatement après l'arête (14) de l'élément de guidage (7) faisant face à la paire de rouleaux de sortie (4, 5) (figure 1),
caractérisé par le fait que
l'arête (14) de l'élément de guidage (7) faisant face à la paire de rouleaux de sortie (4, 5) est disposée le plus près possible vers le rouleau inférieur (5) (figure 2), de sorte que le ruban de fibres est plutôt dirigé vers le rouleau supérieur (4), et subit un guidage supplémentaire par une sorte d'enroulement autour de ce rouleau.

3. Train d'étirage selon revendication 2,
caractérisé par le fait que
les arêtes (13, 14) faisant face à la paire de rouleaux de sortie (4, 5) sont arrondies, et le gradin (13) de l'élément de guidage (7) est prévu approximativement au milieu de cet élément (figures 1, 2).

4. Train d'étirage selon l'une des revendications précédentes,
caractérisé par le fait que
la distance, comprise entre la ligne de pinçage de la paire de rouleaux d'entrée (2, 3) et la surface de pinçage comprise entre la cage de lanières supérieures (10) et l'arête (13, 14) de l'élément de guidage (7), est plus petite que ou au plus égale à la longueur moyenne des fibres (figures 1, 2).
